# DEMANDE DE BREVET EUROPEEN

(11) **EP 0 066 663 A1**
(43) Date de publication de la demande: **15.12.1982**
(21) Numéro de dépôt: 81870029.6
(22) Date de dépôt: 10.06.1981
(51) Int. Cl.: C25B 1/30

(54) **Cellule électrolytique de production d'eau oxygénée en milieu alcalin**

(71) Demandeur: LA CELLULOSE DES ARDENNES, B-6765 Rouvroy (Harnoncourt) (BE)
(72) Inventeur: Lemoyne, Henri, F-55600 Montmedy (FR); Duquet, Philippe, B-6760 Virton (BE)

(57) **Abrégé**

Cellule destinée à la production électrochimique, à l'échelle industrielle, d'eau oxygénée en milieu alcalin, dans laquelle on introduit, dans un premier compartiment d'amenée des fluides (A), une émulsion d'oxygène ou d'air dans une solution de soude ou d'une autre base. Cette solution traverse une cathode poreuse (D) en structure fibreuse de carbone au contact de laquelle s'opère une réduction de l'oxygène, ce qui entraîne la formation d'eau oxygénée au sein de l'électrolyte dans le second compartiment cathodique (B). Celui-ci est séparé du compartiment anodique (C) par un séparateur (E) plaqué contre une anode (F) en tôle perforée de nickel ou d'acier nickelé.

La cathode fibreuse de carbone subit un traitement préalable d'hydrophilisation.

## Description

La présente invention concerne la production d'eau oxygénée, et plus précisément un procédé électrochimique de production en milieu alcalin.

L'invention s'applique de manière préférentielle, mais non exclusive, aux opérations de blanchiment de la pâte à papier par l'eau oxygénée dans des solutions de soude ou d'autres alcalis.

L'eau oxygénée (ou peroxyde d'hydrogène) est notamment utilisée dans l'industrie comme agent d'oxydation et de blanchiment, et présente, pour cette application, et ce contrairement aux dérivés du chlore, l'intérêt de n'être à l'origine de la formation d'aucun déchet corrosif ou polluant. Son action sélective est par ailleurs aisément contrôlable, ce qui explique que son usage soit particulièrement recherché dans un certain nombre d'activités où la qualité du produit fini revêt une grande importance. C'est le cas, spécialement, des industries de traitement des fibres textiles végétales et artificielles, ou de blanchiment des pâtes à papier.

L'utilisation de l'eau oxygénée pour ce type d'emploi est cependant pénalisée par le prix relativement élevé de cet agent, qui est commercialisé sous une forme purifiée et concentrée alors que ces qualités ne sont souvent pas nécessaires. Ainsi le blanchiment des pâtes à papier est-il réalisé avec une solution diluée d'eau oxygé- nAe dans la soude.

La présente invention offre à cet égard des avantages considérables dans la mesure où elle permet la production, par voie électrochimique, de l'eau oxygénée directement dans une solution de soude ou autre base pouvant être destinée au blanchiment des pâtes à papier, donc sur le lieu même d'utilisation, ce qui permet d'éliminer les opérations de purification et concentration puis de dilution et mélange, ainsi, naturellement, que celles de transport et autres manipulations.

L'invention concerne d'une part le mode de réalisation d'une électrode, et d'autre part la conception de la cellule d'électrolyse.

La cellule dans laquelle est réalisée la production électrochimique de l'eau oxygénée est divisée en trois compartiments, séparés par deux électrodes et un séparateur, ainsi que le montre la figure unique.

Une émulsion d'oxygène ou d'air est introduite en 1 dans le compartiment A où un vortex peut être créé, avec effet de parfaire cette émulsion tout en lui imposant une circulation rapide à la surface de la cathode D. Une partie de l'émulsion est contrainte de traverser la cathode, alors qu'un ajutage 2 permet, tout en contrôlant le débit du passage à travers l'électrode, d'éliminer le surplus gazeux en évacuant une part de l'émulsion qui est recyclée pour être renvoyée au moyen d'une pompe 3 vers le même compartiment A, après un nouvel apport en oxygène ou air en 5. La canalisation 4 permet l'alimentation du circuit en soude ou autre alcali dont la concentration varie entre 0,1 et 2,5 moles/1 environ. L'émulsion qui traverse l'électrode poreuse D en direction du compartiment cathodique B subit, au contact de la cathode, une réaction de réduction électrochimique de l'oxygène contenu, qui provoque la formation d'eau oxygénée dans le milieu électrolytique.

Dans le compartiment cathodique B le mélange s'enrichit en eau oxy- gênée au cours de l'électrolyse ; il est recyclé vers le compartiment A par les ajutages 6 et 7 jusqu'à obtention, dans ce circuit, de la concentration désirée en eau oxygénée.

Contre la face du compartiment B opposée à la cathode, entre B et un troisième compartiment C, anodique, sont disposés un séparateur poreux E et une anode métallique perforée F. Le milieu qui circule dans le compartiment C et le circuit anodique 8 animé par la pompe 9, est une solution de soude ou d'une autre base, de même nature que celle dans laquelle est réalisée l'émulsion d'oxygène ou d'air introduite dans la cellule en 1, c'est à dire dont la concentration peut varier d'environ 0,1 à 2,5 moles/litre.

Dans le compartiment C, au contact de l'anode, la réaction d'électrolyse provoque un dégagement d'oxygène gazeux, lequel est évacué sur le circuit anodique, en 10, pour être éventuellement renvoyé en 5.

La réalisation et le fonctionnement de cette cellule d'électrolyse nécessitent, pour une bonne compréhension, des explications complémentaires pour certains des éléments qui viennent d'être rapidement décrits.

La technologie de mise en oeuvre de la cathode constitue un des aspects parmi les plus importants de la présente invention.

La cathode est une électrode poreuse de graphite ou de carbone. Elle est constituée par un réseau cohérent fibreux qui est un feutre ou un tissu. Il peut s'agir préférentiellement d'un feutre de graphite qui présente de meilleures qualités de conduction électrique qu'un feutre de carbone, ainsi qu'une bonne tenue mécanique.

Les feutres utilisés ont préférentiellement une épaisseur au moins égale à 2 mm afin d'obtenir une importante surface active. La porosité de ces feutres est généralement d'environ 98 %. Il est nécessaire de faire subir à ces feutres un traitement préalable afin qu' ils puissent être utilisés en tant que cathodes dans des cellules du type de celle qui fait l'objet de la présente invention. En effet, ces feutres présentent une nette tendance hydrophobe qui interdirait un passage suffisant de l'électrolyte à travers son épaisseur, ce qui conduirait à limiter les densités de courant cathodique admissibles. Il convient par conséquent d'effectuer un traitement préalable d'hydrophilisation. Celui-ci peut être conduit de trois manières différentes.

La première possibilité consiste en une immersion du feutre dans un alcool, par exemple de l'éthanol pur, à ébullition pendant une durée d'environ deux heures. La seconde possibilité conduit à réaliser le traitement par immersion du feutre dans de l'acide sulfo-chromique à environ 50 %, à chaud et de préférence à une température proche de celle d'ébullition, pendant environ une à cinq minutes.

La troisième voie, enfin, consiste à associer de façon successive les deux premières méthodes, l'immersion dans l'acide sulfo-chromique étant effectuée après le traitement dans l'alcool, afin d'oxyder les traces d'alcool qui pourraient éventuellement demeurer dans la structure fibreuse.

Par l'un quelconque de ces modes de traitement, on réalise un dégraissage du feutre ou tissu, et simultanément une oxydation de ses fibres, ce qui permet alors de fixer sur celles-ci des groupements hydrophiles.

La structure fibreuse est ensuite lavée et rincée à l'eau pour être utilisée comme cathode.

Afin de lui conférer à la fois une bonne tenue mécanique et une meilleure conductivité électrique, la cathode ainsi préparée est enserrée entre deux collecteurs de charges en tôle perforée de nickel ou d' acier nickelé, ou en tout autre matériau pouvant résister aux effets du milieu, au potentiel de travail.

La réaction qui est provoquée au contact de la cathode de feutre dans le compartiment A est une réduction de l'oxygène transporté

sous forme dissoute ou gazeuse par l'électrolyte. En tout état de cause, les bulles d'oxygène gazeux ne peuvent traverser le feutre du fait des dimensions réciproques de ces bulles et des pores de la structure fibreuse.

Les caractéristiques de l'électrode de feutre ou tissu de carbone ont rendu possible l'utilisation de ce type d'électrode, en remplacement des cathodes classiquement employées pour réaliser une telle réaction, à savoir soit les électrodes percolantes, soit les électrodes à triple contact, qui présentent des inconvénients multiples et extrêmement difficiles à pallier. Nos problèmes soulevés par les électrodes percolantes sont divers : en raison même de leur conception, elles ne peuvent conserver durablement l'homogénéité de potentiel indispensable au maintien d'un rendement faradique satisfaisant ; de surcroît la durée de vie de ces électrodes est sensiblement affectée par la nécessité de faire circuler sous pression l'électrolyte qui doit les traverser ; de plus, cette utilisation sous pression, qui entraîne un accroissement du coût de réalisation de la cellule, ne permet pas d'éviter que la circulation de l'électrolyte emprunte, à travers l'électrode, des chemins préférentiels. Enfin, l'électrode percolante est pénalisée, en plus d'une mise en oeuvre assez délicate, par un coût supérieur à celui d'une électrode en feutre ou en tissu. Ceci est autant le fait de l'existence dans le commerce de feutres pouvant remplir la fonction d'électrode alors qu'il n'existe pas de la même manière d'électrodes percolantes, que le fait qu'une électrode percolante de carbone nécessite l'emploi d'une quantité de ce matériau très nettement supérieure à celle entrant dans la fabrication d'un feutre.

Quant à l'électrode à triple contact, elle souffre, elle aussi, de défauts considérables. Sa réalisation est rendue particulièrement malaisée du fait de la tendance marquée du carbone à s'hydrophyliser progressivement au cours de l'utilisation. Un équilibre extrêmement pointu doit être recherché entre deux risques opposés : une tendance au mouillage rapide, et une tendance à une trop grande hydrophoba- tion. Ce type d'électrode est généralement l'objet d'un vieillissement assez rapide caractérisé par un mouillage progressif et un phénomène de perlage au niveau de la phase gazeuse. Enfin, ici encore, le fait qu'aucune électrode à triple contact ne soit commercialisée, constitue un handicap, marqué par le coût élevé de cette technologie.

Afin d'obtenir les meilleure rendements de transformation avec une cathode en feutre ou tissu de carbone ou graphite, on peut parfaire l'émulsion introduite dans le compartiment A d'amenée des fluides en créant un vortex qui la contraint à balayer, à débit élevé, la surface de l'électrode. Pour éviter qu'un écran gazeux se forme devant le feutre, ce qui réduirait la surface traversée par l'électrolyte et créerait des chemins préférentiels causant une augmentation de la polarisation sur la partie de la surface restant utile, l'excédent de gaz dans l'émulsion est évacué par l'ajutage 2. Pour ce qui est du séparateur E qui se trouve intercalé entre le compartiment cathodique B et l'anode F, il peut s'agir soit d'une membrane échangeuse cationique soit d'un microporeux.

Si elle est convenablement choisie de manière à présenter à la fois une bonne résistance aux agents oxydants et une tenue satisfaisante en milieu alcalin, la membrane cationique assure une parfaite séparation des espèces, jusqu'à une concentration maximale en eau oxygénée dans le compartiment cathodique voisine de 25 g/litre. Elle est cependant le siège d'une réaction d'électrodialyse entraînant une variation de pH, qui diminue dans le compartiment anodique C alors qu'il s'accroît dans le compartiment cathodique B. Dans le cadre d'applications à l'industrie papetière, ce phénomène est de nature à représenter un inconvénient puisque, la normalité de l'électrolyte augmentant en B, la concentration de la solution alcaline en eau oxygénée y a tendance à baisser.

De surcroît, la baisse du pH dans le compartiment anodique ne doit pas être telle que sa valeur devienne inférieure à 11, afin d'éviter une corrosion de l'anode lorsque celle-ci est constituée d'un métal non précieux tel que le nickel. Ces difficultés d'utilisation peuvent faire préférer l'emploi d'un microporeux qui présente, par ailleurs, l'avantage d'être très nettement moins coûteux.

Les microporeux, laissant le libre passage aux ions OH2 vers le compartiment anodique, ne provoquent pas de réaction d'électrodialyse.

Cependant, la tendance des ions HO2 à migrer vers le compartiment anodique C, croît au fur et à mesure qu'augmente la concentration en eau oxygénée dans le compartiment cathodique B. Ceci n'interdit pourtant pas l'obtention d'excellents résultats puisque pour une concentration élevée en eau oxygénée, de l'ordre de 20 g/litre, les rendements faradiques restent à un niveau d'environ 80 %.

Les microporeux préférentiellement utilisés sont réalisés en polypropylène, ceci en raison de leur très bonne stabilité chimique en solution alcaline. Parmi ceux-ci le microporeux commercialisé sous l'appellation CELGARD 2400 version hydrophile, se prête particulièrement bien à ce type d'application, avec une porosité de 38 % et une dimension de pore de 200 \ .

Un tel microporeux n'entraîne qu'une très faible chute ohmique et donc qu'un accroissement très limité de la tension aux bornes de la cellule.

Plaquée contre le séparateur, l'anode est constituée par une tôle perforée, qui peut être soit du nickel, soit de l'acier nickelé. Cette structure lui confère une excellente tenue mécanique. Enfin, la température à laquelle s'effectue la production électrochimique d'eau oxygénée selon la technologie qui fait l'objet de la présente invention, est de préférence fixée à environ 25°C.

Naturellement, et comme il résulte d'ailleurs largement de ce qui précède, l'invention n'est limitée ni aux exemples de réalisation ni aux modes d'obtention qui ont été décrits, mais en embrasse toutes les variantes.

## Revendications

1- Cellule d'électrolyse destinée à la production électrochimique d'eau oxygénée en milieu alcalin, caractérisée en ce que l'on introduit dans un premier compartiment d'amenée des fluides, une émulsion d'oxygène ou d'air dans une solution de soude ou autre base qui traverse une cathode poreuse en feutre ou tissu de carbone ou graphite au contact de laquelle s'opère une réduction de l'oxygène provoquant la formation d'eau oxygénée au sein de la solution électrolytique dans un second compartiment, cathodique, lui-même séparé d'un troisième compartiment, anodique, par un séparateur suivi d'une anode de nickel ou d'acier nickelé ou en tout matériau pouvant résister dans les conditions opératoires sous forme de tôle perforée, le compartiment anodique contenant également une solution de soude ou autre base.

2- Cellule d'élecrrolyse selon la revendication 1, caractérisée en ce que l'excédent gazeux qui risquerait de se former dans le premier compartiment au contact de la cathode poreuse, est évacué hors de ce compartiment sous l'effet du mouvement circulatoire qui y est créé, par un ajutage qui permet de le recycler avec l'émulsion qui est introduite en entrée du circuit.

3- Cellule d'électrolyse selon la revendication 1, caractérisée en ce que la concentration en eau oxygénée dans le compartiment cathodique est amenée au niveau souhaité en recyclant le contenu de ce compartiment avec l'émulsion qui est introduite en entrée du circuit.

4- Cellule d'électrolyse selon la revendication 1, caractérisée en ce que les milieux électrolytiques introduits dans le compartiment d'amenée des fluides d'une part, et circulant dans le circuit anodique d'autre part, sont de: solutions de soude, ou plus généralement d'une base dont la concentration est située entre environ 0,1 mole/litre et environ 2,5 moles/litre.

5- Cellule d'électrolyse selon la revendication 1 caractérisée en ce que l'oxygène gazeux produit au contact de l'anode dans le compartiment anodique, est évacué au moyen d'une circulation anodique forcée en circuit non fermé, pour être éventuellement recyclé vers le compartiment d'amenée des fluides.

6- Cellule d'électrolyse selon la revendication 1, caractérisée en ce que la cathode en feutre ou tissu de graphite ou carbone est rendue hydrophile par immersion dans de l'alcool pur à ébullition pendant environ deux heures, puis lavée et rincée à l'eau.

7- Cellule d'électrolyse selon les revendications 1 et 6, caractérisée en ce que l'alcool utilisé pour le traitement d'hydrophilisa- tion du matériau cathodique est de l'éthanol.

8- Cellule d'électrolyse selon la revendication 1, caractérisée en ce que la cathode en feutre ou tissu de carbone ou graphite est rendue hydrophile par immercion dans de l'acide sulfochrônique à environ 50 % à chaud pendant environ une à 5 minutes, puis lavée et rincée à l'eau.

9- Cellule d'électrolyse selon la revendication 1, caractérisée en ce que la cathode en feutre ou tissu de carbone ou graphite est maintenue entre deux collecteurs de tôle perforée de nickel ou d'acier nickelé ou de tout autre matériau résistant dans les conditions opératoires.

10- Cellule d'électrolyse selon la revendication 1, caractérisée en ce que le séparateur situé entre le compartiment cathodique et et l'anode est soit un microporeux, soit une membrane échangeuse d'ions cationique.
